# EUROPÄISCHE PATENTANMELDUNG

(11) **EP 4 696 888 A1**
(43) Veröffentlichungstag der Anmeldung: **18.02.2026**
(21) Anmeldenummer: 25192834.7
(22) Anmeldetag: 30.07.2025
(51) Int. Cl.: F04B 1/146, F04B 1/29, E02F 9/22, F03C 1/06, F03C 1/40, F04B 1/2078, F04B 1/30

(54) **HYDROSTATISCHE AXIALKOLBENMASCHINE**

(30) Priorität: 12.08.2024 DE 102024122981; 12.11.2024 DE 102024132975
(71) Anmelder: LHY Powertrain GmbH & Co. KG, 63741 Aschaffenburg (DE)
(72) Erfinder: Dierkes, Thomas, 63743 Aschaffenburg (DE); Krittian, Lukas, 63739 Aschaffenburg (DE); Baumann, Matthias, 63820 Elsenfeld (DE)
(74) Vertreter: Patentship Patentanwaltgesellschaft

(57) **Zusammenfassung**

Hydrostatische Axialkolbenmaschine (1), insbesondere Axialkolbenpumpe, mit verstellbarem Verdrängervolumen, die im geschlossenen Kreislauf betrieben ist, wobei das Verdrängervolumen mittels einer Stelleinrichtung (4) einstellbar ist, wobei die Stelleinrichtung (4) eine Druckabschneidefunktion (16) umfasst, die ein Druckabschneideventil (15) aufweist, das in Abhängigkeit von dem Druck an einem ersten Druckanschluss (A) der Axialkolbenmaschine (1) und in Abhängigkeit von dem Druck an einem zweiten Druckanschluss (B) der Axialkolbenmaschine (1) beaufschlagt ist. Das Druckabschneideventil (15) steht mit einem ersten Betätigungskolben (35a) in Wirkverbindung, der von dem Druck an dem ersten Druckanschluss (A) beaufschlagt ist, und mit einem zweiten Betätigungskolben (35b) in Wirkverbindung, der von dem Druck an dem zweiten Druckanschluss (B) beaufschlagt ist.

## Beschreibung

Die Erfindung betrifft eine hydrostatische Axialkolbenmaschine, insbesondere Axialkolbenpumpe, mit verstellbarem Verdrängervolumen, die im geschlossenen Kreislauf betrieben ist, wobei das Verdrängervolumen mittels einer Stelleinrichtung einstellbar ist, wobei die Stelleinrichtung eine Druckabschneidefunktion umfasst, die ein Druckabschneideventil aufweist, das in Abhängigkeit von dem Druck an einem ersten Druckanschluss der Axialkolbenmaschine und in Abhängigkeit von dem Druck an einem zweiten Druckanschluss der Axialkolbenmaschine beaufschlagt ist.

Derartige hydrostatische Axialkolbenmaschinen mit veränderbarem Verdrängervolumen, die im geschlossenen Kreislauf betrieben sind, werden als Pumpen oder Motoren beispielsweise in Fahrantrieben von mobilen Arbeitsmaschinen oder in Drehwerksantrieben von Baggern verwendet. Mit der Stelleinrichtung kann das Verdrängervolumen der Axialkolbenmaschine verändert werden. Durch die Druckabschneidefunktion der Stelleinrichtung wird bei einer als Axialkolbenpumpe ausgebildeten Axialkolbenmaschine während der Beschleunigungsphase bei Erreichen eines maximalen Hochdruckes am ersten Druckanschluss oder am zweiten Druckanschluss die Axialkolbenpumpe in Richtung einer Verringerung des Verdrängungsvolumens verstellt, wodurch ein Ansprechen einer Überdruckabsicherungseinrichtung des geschlossenen Kreislaufs, beispielsweise eines Druckbegrenzungsventils, verhindert wird. Hierdurch wird vermieden, dass Druckmittel aus dem Kreislauf über die Überdruckabsicherungseinrichtung abströmt und somit Leistungsverluste sowie eine unnötige Erwärmung des Druckmittels auftreten.

Aus der DE 103 51 930 A1 ist eine hydrostatische Axialkolbenmaschine bekannt, bei der die Druckabschneidefunktion von zwei als Druckbegrenzungsventilen ausgebildeten Vorsteuerventilen gebildet sind, die jeweils einem Druckanschluss der Axialkolbenmaschine zugeordnet sind. Eine derartige Druckabschneidefunktion weist aufgrund der zwei Druckbegrenzungsventile einen hohen Bauaufwand auf.

Aus der DE 34 02 634 A1 ist eine gattungsgemäße hydrostatische Axialkolbenmaschine bekannt, bei der die Druckabschneidefunktion ein einzelnes Druckabschneideventil aufweist. Um das Druckabschneideventil wahlweise von dem Druck an einem ersten Druckanschluss der Axialkolbenmaschine und von dem Druck an einem zweiten Druckanschluss der Axialkolbenmaschine zu beaufschlagen und somit zu betätigen, ist bei der DE 34 02 634 A1 ein als Umschaltventil wirkendes Wechselventil vorgesehen, das an einem ersten Eingang mit dem ersten Druckanschluss der Axialkolbenmaschine, an einem zweiten Eingang mit dem zweiten Druckanschluss der Axialkolbenmaschine verbunden ist und an einem Ausgang mit dem Druckabschneideventil zu dessen Ansteuerung und Betätigung verbunden ist. Ein derartiges Wechselventil verursacht jedoch einen hohen Bauaufwand, da ein derartiges Wechselventil viele den an den beiden Druckanschlüssen der Axialkolbenmaschine anstehenden Hochdruck, der bei bekannten Axialkolbenmaschine mehr als 400 bar betragen kann, abzudichtende Spalte aufweist, die mit hoher Präzision gefertigt werden müssen.

Der vorliegenden Erfindung liegt die Aufgabe zugrunde, eine hydrostische Axialkolbenmaschine der eingangs genannten Gattung zur Verfügung zu stellen, bei der der Bauaufwand für die Druckabschneidefunktion verringert ist.

Diese Aufgabe wird erfindungsgemäß dadurch gelöst, dass das Druckabschneideventil mit einem ersten Betätigungskolben in Wirkverbindung steht, der von dem Druck an dem ersten Druckanschluss beaufschlagt ist, und mit einem zweiten Betätigungskolben in Wirkverbindung steht, der von dem Druck an dem zweiten Druckanschluss beaufschlagt ist.

Bei der erfindungsgemäßen Axialmaschine ist die Druckabschneidefunktion von einem einzigen Druckschneideventil gebildet, das zur Betätigung mit dem ersten Betätigungskolben in Wirkverbindung steht, der von dem Druck an dem ersten Druckanschluss beaufschlagt ist, und mit dem zweiten Betätigungskolben in Wirkverbindung steht, der von dem Druck an dem zweiten Druckanschluss beaufschlagt ist. Mit den beiden Betätigungskolben wird somit - ohne ein aufwändiges Wechselventil vorzusehen - ermöglicht, dass das Druckabschneideventil wahlweise von dem Druck an dem ersten Druckanschluss der Axialkolbenmaschine oder von dem Druck an dem zweiten Druckanschluss der Axialkolbenmaschine beaufschlagt und somit betätigt werden kann. Eine derartige Druckabschneidefunktion, die ein einzelnes Druckabschneideventil und zwei Betätigungskolben zur Auswahl des an dem entsprechenden Druckanschluss der Axialkolbenmaschine anstehenden Hochdrucks zur Betätigung des Druckabschneideventils aufweist, weist einen geringen Fertigungsaufwand und somit einen geringen Herstellaufwand auf.

Gemäß einer vorteilhaften Ausgestaltungsform der Erfindung steht das Druckabschneideventil an einem ersten Anschluss mit einer Steuerdruckversorgungseinrichtung in Verbindung, an einem zweiten Anschluss mit der Stelleinrichtung in Verbindung und an einem dritten Anschluss mit einem Behälter in Verbindung, wobei das Druckabschneideventil eine erste Steuerstellung aufweist, in der der erste Anschluss mit dem zweiten Anschluss verbunden ist und der dritte Anschluss absperrt ist, und eine zweite Steuerstellung aufweist, in der der zweite Anschluss mit dem dritten Anschluss verbunden ist und der erste Anschluss absperrt ist, wobei das Druckabschneideventil von einer Federeinrichtung in Richtung der ersten Steuerstellung beaufschlagt ist und von dem ersten Betätigungskolben sowie von dem zweiten Betätigungskolben in Richtung der zweiten Steuerstellung beaufschlagt ist.

Gemäß einer vorteilhaften Ausgestaltungsform der Erfindung weist das Druckabschneideventil einen in einer Gehäusebohrung einer Ventilhülse längsverschiebbar angeordneten Steuerschieber auf.

Gemäß einer vorteilhaften Ausgestaltungsform der Erfindung sind der erste Betätigungskolben und der zweite Betätigungskolben in einer Gehäusebohrung einer weiteren Ventilhülse längsverschiebbar angeordnet, wobei die weitere Ventilhülse an der Ventilhülse lösbar befestigt ist. Mit der Verwendung einer Ventilhülse für den Steuerschieber der Druckabschneideventils und einer weiteren Ventilhülse für die beiden Betätigungskolben kann der Bauaufwand der erfindungsgemäßen Druckabschneidefunktion weiter vereinfacht werden, da lediglich die weitere Ventilhülse auf den Hochdruck im Bereich von 400 bar an den beiden Druckanschlüssen der Axialkolbenmaschine ausgelegt und entsprechend präzise gefertigt werden muss, wohingegen die Ventilhülse des Steuerschiebers auf deutlich geringere Drücke im Bereich von maximal 50 bar ausgelegt werden kann, wodurch es ermöglicht wird, dass nur die weitere Ventilhülse für die beiden Betätigungskolben mit einer Wärmebehandlung ausgeführt wird und die Ventilhülse des Steuerschiebers des Druckabschneideventils in kostengünstiger Bauweise ohne Wärmebehandlung ausgehführt werden kann.

Gemäß einer vorteilhaften Ausgestaltungsform der Erfindung sind die Gehäusebohrung der Ventilhülse und die Gehäusebohrung der weiteren Ventilhülse in axialer Richtung fluchtend angeordnet. Hierdurch wird eine axial fluchtende Anordnung des Steuerschiebers des Druckabschneideventils und der beiden Betätigungskolben erzielt, wodurch eine störungsfreie und funktionssichere Betätigung des Steuerschiebers des Druckabschneideventils durch die Betätigungskolben erzielbar ist.

Gemäß einer vorteilhaften Ausgestaltungsform der Erfindung ist der zweite Betätigungskolben in der Gehäusebohrung der weiteren Ventilhülse axial benachbart zu dem ersten Betätigungskolben angeordnet. Hierdurch wird eine in Reihe geschaltete Anordnung der beiden Betätigungskolben in der Gehäusebohrung der weiteren Ventilhülse erzielt, die hinsichtlich des Bauaufwandes weitere Vereinfachungen ermöglicht.

Gemäß einer vorteilhaften Ausgestaltungsform der Erfindung ist der erste Betätigungskolben mit einer ersten Stirnfläche angrenzend an eine Stirnfläche des Steuerschiebers des Druckabschneideventils angeordnet und eine der ersten Stirnfläche gegenüberliegende zweite Stirnfläche des ersten Betätigungskolbens von dem Druck am ersten Druckanschluss beaufschlagt. Hierdurch kann eine einfache Betätigung des Steuerschiebers des Druckabschneideventils durch den ersten Betätigungskolben bei entsprechendem an dessen zweiter Stirnfläche anstehenden Druck am ersten Druckanschluss der Axialkolbenmaschine erzielt werden.

Gemäß einer vorteilhaften Ausgestaltungsform der Erfindung ist der zweite Betätigungskolben mit einer ersten Stirnfläche angrenzend an die zweite Stirnfläche des ersten Betätigungskolbens angeordnet und ist eine der ersten Stirnfläche gegenüberliegende zweite Stirnfläche des zweiten Betätigungskolbens von dem Druck am zweiten Druckanschluss beaufschlagt. Hierdurch kann eine einfache Betätigung des Steuerschiebers des Druckabschneideventils durch den zweiten Betätigungskolben bei entsprechendem an dessen zweiter Stirnfläche anstehenden Druck am zweiten Druckanschluss der Axialkolbenmaschine erzielt werden, wobei der in axialer Richtung zwischen dem Steuerschieber des Druckabschneideventils und dem zweiten Betätigungskolben angeordnete erste Betätigungskolben nur zur Kraftweiterleitung der aus dem Druck am zweiten Druckanschluss am zweiten Betätigungskolben erzeugten Kraft auf den Steuerschieber des Druckabschneideventils zu dessen Betätigung dient.

Gemäß einer vorteilhaften Ausgestaltungsform der Erfindung ist an der Gehäusebohrung der weiteren Ventilhülse ein erster Steueranschluss ausgebildet, der mit dem ersten Druckanschluss in Verbindung steht, und ein zweiter Steueranschluss ausgebildet, der mit dem zweiten Druckanschluss in Verbindung steht, wobei der zweite Steueranschluss von dem ersten Steueranschluss in Längsrichtung der weiteren Ventilhülse axial beabstandet angeordnet ist. Hierdurch kann in einfacher Weise der erste Betätigungskolben vom Druck am ersten Druckanschluss der Axialkolbenmaschine betätigt werden und der zweite Betätigungskolben vom Druck am zweiten Druckanschluss der Axialkolbenmaschine betätigt werden.

Gemäß einer vorteilhaften Ausgestaltungsform der Erfindung ist die zweite Stirnfläche des ersten Betätigungskolbens an einem im Durchmesser verringerten Zapfenabschnitt des ersten Betätigungskolbens ausgebildet. Hierdurch kann in einfacher Weise sichergestellt werden, dass bei mit den Stirnseiten aneinanderliegenden Betätigungskolben der erste Betätigungskolben von dem Druck am ersten Druckanschluss der Axialkolbenmaschine betätigt werden kann, um den Ventilschieber des Druckabschneideventils zu betätigen.

Gemäß einer vorteilhaften Ausgestaltungsform der Erfindung ist die erste Stirnfläche des zweiten Betätigungskolbens an einem im Durchmesser verringerten Zapfenabschnitt des zweiten Betätigungskolbens ausgebildet. Hierdurch kann in einfacher Weise sichergestellt werden, dass bei mit den Stirnseiten aneinanderliegenden Betätigungskolben der zweite Betätigungskolben von dem Druck am ersten Druckanschluss der Axialkolbenmaschine von dem ersten Betätigungskolben getrennt wird, so dass der am ersten Druckanschluss der Axialkolbenmaschine anstehende Druck auf die zweite Stirnfläche des ersten Betätigungskolbens einwirken kann und den ersten Betätigungskolben zur Betätigung des Ventilschiebers des Druckabschneideventils betätigen kann.

Die Erfindung weist eine Reihe von Vorteilen auf.

Das erfindungsgemäße Druckabschneideventil das anstelle eines als Wechselventils ausgebildeten Auswahlventils die beiden in Reihe angeordneten Betätigungskolben aufweist, um das Druckabschneideventil wahlweise von dem Druck an dem ersten Druckanschluss der Axialkolbenmaschine oder von dem Druck an dem zweiten Druckanschluss der Axialkolbenmaschine zu beaufschlagen und somit zu betätigen, weist mit den beiden Betätigungskolben und der weitere Ventilhülse wenige hochdruckführende Bauteile und wenige den Hochdruck führende Spalte auf. Bei dem erfindungsgemäßen Druckabschneideventil ist lediglich die Gehäusebohrung in der weiteren Ventilhülse, in denen die beiden Betätigungskolben längsverschiebbar angeordnet sind, präzise herzustellen, um den an den Betätigungskolben anstehenden Hochdruck abzudichten. Die weitere Ventilhülse kann am Außenumfang über entsprechende Dichtungen, beispielsweise Weichstoffdichtungen oder Stahldichtringe abgedichtet werden. Durch die Verwendung der Ventilhülse für den Steuerschieber des Druckabschneideventils und der weiteren Ventilhülse für die beiden Betätigungskolben muss lediglich an der weiteren Ventilhülse für die beiden Betätigungskolben, die das Hochdruckteil der Druckabschneideventils bildet, eine Wärmebehandlung durchgeführt werden, wohingegen die Ventilhülse für den Steuerschieber des Druckabschneideventils, die das Niederdruckteil der Druckabschneideventils bildet, ohne Wärmebehandlung ausgeführt werden kann. Die weitere Ventilhülse kann an der Ventilhülse mit geringem Bauaufwand lösbar befestigt werden, beispielweise mittels eines Runddraht-Sprengringes.

Weitere Vorteile und Einzelheiten der Erfindung werden anhand des in den schematischen Figuren dargestellten Ausführungsbeispiels näher erläutert. Hierbei zeigt
- Figur 1: einen Schaltplan einer erfindungsgemäßen Axialkolbenmaschine,
- Figur 2: das Druckabschneideventil der Axialkolbenmaschine der Figur 1 in einem Längsschnitt.

In der Figur 1 ist der Schaltplan einer erfindungsgemäßen hydrostatischen Antriebsmaschine 1 dargestellt. Die hydrostatische Antriebsmaschine 1 ist im dargestellten Ausführungsbeispiel als Axialkolbenpumpe ausgebildet, die im geschlossenen Kreislauf betrieben ist.

Von einem nicht näher dargestellten Antriebsmotor, beispielsweise einem Verbrennungsmotor oder einem Elektromotor, wird die als hydrostatische Axialkolbenpumpe ausgebildete Axialkolbenmaschine 1 angetrieben, die im geschlossenen Kreislauf mit mindestens einem nicht näher dargestellten hydraulischen Verbraucher, beispielsweise einem hydraulischen Motor eines Fahrantriebs oder eines Drehwerksantriebs, in Verbindung steht. Der geschlossene Kreislauf wird hierbei aus einer ersten Druckmittelleitung 2a und einer zweiten Druckmittelleitung 2b gebildet, wobei die erste Druckmittelleitung 2a mit einem ersten Druckanschluss A der Axialkolbenmaschine 1 und die zweite Druckmittelleitung 2b mit einem zweiten Druckanschluss B der Axialkolbenmaschine 1 in Verbindung steht.

Die Axialkolbenmaschine 1 ist als Verstellpumpe mit verstellbaren Verdrängervolumen ausgebildet und weist eine Fördervolumenstelleinrichtung 3 auf, beispielsweise eine als Wiege ausgebildete Schrägscheibe, die zur Verstellung mit einer Stelleinrichtung 4 in Wirkverbindung steht.

Die Stelleinrichtung 4 weist einen mit der Fördervolumenstelleinrichtung 3 in Wirkverbindung stehenden, federzentrierten Stellkolben 5 auf, der mit einem ersten Steuerdruckraum 5a und einen zweiten Steuerdruckraum 5b versehen ist.

Zur Steuerung der Beaufschlagung der Steuerdruckräume 5a, 5b des Stellkolbens 5 ist ein lagegeregeltes Stellventil 6 vorgesehen. Das Stellventil 6 weist einen Steuerdruckanschluss 7 auf, der mit einer Steuerdruckleitung 8 in Verbindung steht. Das Stellventil 6 weist weiterhin einen ersten Stelldruckanschluss 9a auf, der mittels einer ersten Stelldruckleitung 10a mit dem ersten Steuerdruckraum 5a des Stellkolbens 5 verbunden ist. Ein zweiter Stelldruckanschluss 9b des Stellventils 6 steht mittels einer zweiten Stelldruckleitung 10b mit dem zweiten Steuerdruckraum 5b des Stellkolbens 5 in Verbindung. Das Stellventil 6 weist weiterhin Behälteranschlüsse 11a, 11b auf, die an eine zu einem Behälter 13 geführte Behälterleitung 12 angeschlossen sind. Der Stellkolben 5 und somit die Fördervolumenstelleinrichtung 3 steht mittels eines mechanischen Gestänges 14 mit dem Stellventil 6 zu dessen Lageregelung in Wirkverbindung.

Die Stelleinrichtung 4 umfasst weiterhin eine Druckabschneidefunktion 16, die ein Druckabschneideventil 15 aufweist, das wahlweise von dem Druck an dem ersten Druckanschluss A der Axialkolbenmaschine 1 und von dem Druck an dem zweiten Druckanschluss B der Axialkolbenmaschine 1 beaufschlagt ist.

Das Druckabschneideventil 15 steht an einem ersten Anschluss A1 mit einer Steuerdruckversorgungseinrichtung 20 in Verbindung steht, beispielsweise einer Steuerdruckpumpe 21. Eine Förderleitung 22 der Steuerdruckversorgungseinrichtung 20 ist hierzu mit dem Anschluss A1 verbunden.

An einem zweiten Anschluss A2 steht das Druckabschneideventil 15 mit der zu dem Stellventil 6 geführten Steuerdruckleitung 8 in Verbindung.

An einem dritten Anschluss A3 steht das Druckabschneideventil 15 mit dem Behälter 13 in Verbindung. An den dritten Anschluss A3 ist hierzu eine zu dem Behälter 13 geführte Behälterleitung 23 angeschlossen.

Das Druckabschneideventil 15 weist eine erste Steuerstellung 15a auf, in der der erste Anschluss A1 mit dem zweiten Anschluss A2 verbunden ist und der dritte Anschluss A3 absperrt ist, und eine zweite Steuerstellung 15b auf, in der der zweite Anschluss A2 mit dem dritten Anschluss A3 verbunden ist und der erste Anschluss A1 absperrt ist. Zwischen den Steuerstellungen 15a, 15b ist eine Zwischenstellung 15c vorgesehen, in der die Anschlüsse A1, A2, A3 miteinander verbunden sind.

Das Druckabschneideventil 15 ist von einer Federeinrichtung 30 in Richtung der ersten Steuerstellung 15a beaufschlagt ist.

Das Druckabschneideventil 15 ist in Richtung der zweiten Steuerstellung 15b von einem ersten, mit dem Druckabschneideventil 15 in Wirkverbindung stehenden, Betätigungskolben 35a beaufschlagt, der von dem Druck an dem ersten Druckanschluss A der Axialkolbenmaschine 1 beaufschlagt ist, und von einem zweiten, mit dem Druckabschneideventil 15 in Wirkverbindung stehenden, Betätigungskolben 35b beaufschlagt, der von dem Druck an dem zweiten Druckanschluss B der Axialkolbenmaschine 1 beaufschlagt ist.

An den ersten Betätigungskolben 35a ist hierzu eine mit der ersten Druckmittelleitung 2a in Verbindung stehende Ansteuerleitung 36a geführt. An den zweiten Betätigungskolben 35b ist entsprechend eine mit der zweiten Druckmittelleitung 2b in Verbindung stehende Ansteuerleitung 36b geführt.

Übersteigt die am ersten Betätigungskolben 35a aus der Kraft des Druckes am ersten Anschluss A erzeugte Kraft die Vorspannung der Federeinrichtung 30, wird das Druckabschneideventil 15 in Richtung der zweiten Steuerstellung 15b beaufschlagt, in der der in der zu dem Stellventil 6 geführten Steuerdruckleitung 8 anstehende Stelldruck zum Behälter 13 abgebaut wird, wodurch die Fördervolumenstelleinrichtung 3 in Richtung einer Verringerung des Verdrängervolumens verstellt wird.

Übersteigt die am zweiten Betätigungskolben 35b aus der Kraft des Druckes am zweiten Anschluss B erzeugte Kraft die Vorspannung der Federeinrichtung 30, wird das Druckabschneideventil 15 in Richtung der zweiten Steuerstellung 15b beaufschlagt, in der der in der zu dem Stellventil 6 geführten Steuerdruckleitung 8 anstehende Stelldruck zum Behälter 13 abgebaut wird, wodurch die Fördervolumenstelleinrichtung 3 in Richtung einer Verringerung des Verdrängervolumens verstellt wird.

In der Figur 2 ist ein Längsschnitt des Druckabschneideventils 15 der Figur 1 mit den beiden Betätigungskolben 35a, 35b dargestellt.

Das Druckabschneideventil 15 weist eine Ventilhülse 50 auf, in der eine als Längsbohrung ausgebildete Gehäusebohrung 51 ausgebildet ist, in der ein Steuerschieber 52 des Druckabschneideventils 15 längsverschiebbar angeordnet ist. Die Gehäusebohrung 51 ist als eine die Ventilhülse 50 über die gesamte Länge durchsetzende Durchgangsbohrung ausgebildet.

Zwischen der Gehäusebohrung 51 und einer Verschlussschraube 53 ist ein Federraum ausgebildet, in dem die Federeinrichtung 30 angeordnet ist. Die Vorspannung der Federeinrichtung 30 ist im dargestellten Ausführungsbeispiel mittels eines Gewindestiftes 54 einstellbar, der in die Verschlussschraube 53 einschraubbar ist.

Die Federeinrichtung 30 steht unter Zwischenschaltung eines Federtellers 55 mit dem Steuerschieber 51 in Wirkverbindung. In der Steuerstellung 15a liegt der Federteller 55 an einem Bohrungsabsatz 56 der Gehäusebohrung 51 an. In der Steuerstellung 15b liegt der Federteller 55 an einem Anschlag 57 an, der beispielsweise von einem in der Gehäusebohrung 51 befestigten Sprengring gebildet ist.

An der Ventilhülse 50 sind die Anschlüsse A1, A2, A3 ausgebildet, wobei in Längsrichtung der Ventilhülse 50 der Anschluss A2 zwischen den Anschlüssen A1, A3 angeordnet ist.

Der Steuerschieber 52 ist mit einer ersten Steuerausnehmung 58, die die Verbindung des Anschlusses A1 mit dem Anschluss A2 steuert, und einer zweiten Steuerausnehmung 59 versehen, die die Verbindung des Anschlusses A2 mit dem Anschluss A3 steuert.

Mittels einer in dem Steuerschieber 52 ausgebildeten Längsbohrung 60 und einer von der Längsbohrung 60 abzweigenden Querbohrung 61 ist der Federraum mit der Steuerausnehmung 59 und somit dem mit dem Behälter 13 in Verbindung stehenden Anschluss A3 verbunden.

Der erste Betätigungskolben 35a und der zweite Betätigungskolben 35b sind in einer als Längsbohrung ausgebildeten Gehäusebohrung 65 einer weiteren Ventilhülse 66 längsverschiebbar angeordnet. Die Gehäusebohrung 65 ist als eine die weitere Ventilhülse 66 über die gesamte Länge durchsetzende Durchgangsbohrung ausgebildet.

Die weitere Ventilhülse 66 ist an der Ventilhülse 50 lösbar befestigt. Gemäß der Figur 2 ist die weitere Ventilhülse 66 mit einem Absatz am rechten Endbereich der weitere Ventilhülse 66 in die Gehäusebohrung 51 der Ventilhülse 50 eingesteckt und mittels einer Sicherungseinrichtung 67, beispielsweise eines Sprengringes 68, in axialer Richtung gesichert.

In dem montierten Zustand sind die Gehäusebohrung 51 der Ventilhülse 50 und die Gehäusebohrung 65 der weiteren Ventilhülse 66 fluchtend angeordnet und weisen eine gemeinsame Längsachse L auf.

Der zweite Betätigungskolben 35b ist in der Gehäusebohrung 65 der weiteren Ventilhülse 66 axial benachbart zu dem ersten Betätigungskolben 35a angeordnet, so dass die beiden Betätigungskolben 35a 35b in Reihe geschaltet und hintereinander in der Gehäusebohrung 65 angeordnet sind.

Der erste Betätigungskolben 35a ist - in Längsrichtung der Längsachse L gesehen - zwischen dem Steuerschieber 52 und dem zweiten Betätigungskolben 35b angeordnet.

Der erste Betätigungskolben 35a ist mit einer ersten, in der Figur 2 rechten, Stirnfläche 70a angrenzend an eine Stirnfläche 72 des Steuerschiebers 52 des Druckabschneideventils 15 angeordnet. Eine der ersten Stirnfläche 70a gegenüberliegende, in der Figur 2 linke, zweite Stirnfläche 70b des ersten Betätigungskolbens 35a ist von dem Druck am ersten Druckanschluss A beaufschlagt. An der weiteren Ventilhülse 66 ist hierzu ein erster Steueranschluss S1 ausgebildet, der mit der Ansteuerleitung 36a und somit dem ersten Druckanschluss A verbunden ist.

Der zweite Betätigungskolben 35b ist mit einer, in der Figur 2 rechten, ersten Stirnfläche 71a angrenzend an die zweite Stirnfläche 70b des ersten Betätigungskolbens 35a angeordnet. Eine der ersten Stirnfläche 71a gegenüberliegende, in der Figur 2 linke, zweite Stirnfläche 71b des zweiten Betätigungskolbens 35b ist von dem Druck am zweiten Druckanschluss B beaufschlagt. An der weiteren Ventilhülse 66 ist hierzu ein zweiter Steueranschluss S2 ausgebildet, der mit der Ansteuerleitung 36b und somit dem zweiten Druckanschluss B verbunden ist.

Der zweite Steueranschluss S2 ist von dem ersten Steueranschluss S1 in Längsrichtung L der weiteren Ventilhülse 66 axial beabstandet. Gemäß der Figur 2 ist der erste Steueranschluss S1 im mittleren Bereich der weiteren Ventilhülse 66 angeordnet und der zweite Steueranschluss S2 in einem linken Endbereich der weiteren Ventilhülse 66 ausgebildet.

Das linke Ende der Gehäusebohrung 65 der weiteren Ventilhülse 66 ist mittels einer in die weitere Ventilhülse 66 eingeschraubten Verschlussschraube 75 verschlossen.

Die zweite Stirnfläche 70b des ersten Betätigungskolbens 35a ist an einem im Durchmesser verringerten Zapfenabschnitt des ersten Betätigungskolbens 35a ausgebildet. Zwischen dem Zapfenabschnitt des ersten Betätigungskolbens 35a und der Gehäusebohrung 65 ist ein Ringspalt ausgebildet, der mit dem Steueranschluss S1 in Verbindung steht.

Die erste Stirnfläche 71a des zweiten Betätigungskolbens 35b ist an einem im Durchmesser verringerten Zapfenabschnitt des zweiten Betätigungskolbens 35b ausgebildet. Zwischen dem Zapfenabschnitt des zweiten Betätigungskolbens 35b und der Gehäusebohrung 65 ist ein Ringspalt ausgebildet, der mit dem Steueranschluss S1 in Verbindung steht.

Die weitere Ventilhülse 66 ist am Außenumfang mit Ringnuten 81, 82 versehen, in die Dichtungen, beispielsweise Weichstoffdichtungen oder Stahldichtringe, eingelegt werden können, mit denen eine Abdichtung der den Hochdruck führenden Steueranschlüsse S1, S2 gegenüber einer nicht näher dargestellten Aufnahmebohrung erzielt werden kann, in die die weitere Ventilhülse 66 und die Ventilhülse 50 eingebaut werden kann.

Zum Befestigen in der Aufnahmebohrung ist an der Ventilhülse 50 ein Gewindeabschnitt 80 ausgebildet, mit dem die Ventilhülse 50 in die Aufnahmebohrung eingeschraubt werden kann. Zur Abdichtung der Ventilhülse 50 gegenüber der Aufnahmebohrung ist am Außenumfang der Ventilhülse 50 eine Ringnut 85 ausgebildet, in die eine Dichtung, beispielsweise ein O-Ring, eingelegt werden kann.

Die erfindungsgemäße Axialkolbenmaschine 1 arbeitet wie folgt.

Ist durch entsprechende Ansteuerung des Stellventils 6 die Fördervolumenstelleinrichtung 3 derart verstellt, dass die Axialkolbenmaschine 1 an dem ersten Druckanschluss A und somit in die erste Druckmittelleitung 2a fördert, steht der am ersten Druckanschluss A anstehende Hochdruck in der Ansteuerleitung 36a an, die mit dem Steueranschluss S1 verbunden ist. Der am Steueranschluss S1 anstehende Druck steht an den von den Zapfenabschnitten der Betätigungskolbens 35a, 35b und der Gehäusebohrung 65 gebildeten Ringspalte an und verschiebt den zweiten Betätigungskolben 35b nach in der Figur 2 links, so dass der am Steueranschluss S1 anstehende Druck des ersten Druckanschlusses A an der zweiten Stirnfläche 70b des ersten Betätigungskolben 35a ansteht. Sobald die auf die zweite Stirnfläche 70b des ersten Betätigungskolben 35a aus dem Druck des ersten Druckanschlusses A herrührende Kraft die Vorspannung der Federeinrichtung 30 übersteigt, wird der erste Betätigungskolben 35a nach in der Figur 2 rechts verschoben und betätigt den Steuerschieber 52 des Druckabschneideventils 15 von der ersten Steuerstellung 15a in Richtung der zweiten Steuerstellung 15b. In der zweiten Steuerstellung 15b des Druckabschneideventils 15 wird durch die Verbindung der Anschlüsse A2, A3 der in der Steuerdruckleitung 8 anstehende Druck verringert, wodurch die Fördervolumenstelleinrichtung 3 in Richtung einer Verringerung des Verdrängervolumens der Axialkolbenpumpe verstellt wird und eine Druckabschneidung erzielt wird.

Ist durch entsprechende Ansteuerung des Stellventils 6 die Fördervolumenstelleinrichtung 3 derart verstellt, dass die Axialkolbenmaschine 1 an dem zweiten Druckanschluss B und somit in die zweite Druckmittelleitung 2b fördert, steht der am zweiten Druckanschluss B anstehende Hochdruck in der Ansteuerleitung 36b an, die mit dem Steueranschluss S2 verbunden ist, so dass der am Steueranschluss S2 anstehende Druck des zweiten Druckanschlusses B an der zweiten Stirnfläche 71b des zweiten Betätigungskolben 35b ansteht. Sobald die auf die zweite Stirnfläche 71b des zweiten Betätigungskolben 35b aus dem Druck des zweiten Druckanschlusses B herrührende Kraft die Vorspannung der Federeinrichtung 30 übersteigt, wird der zweite Betätigungskolben 35b nach in der Figur 2 rechts verschoben, so dass der zweite Betätigungskolben 35b den ersten Betätigungskolben 35a ebenfalls nach in der Figur 2 rechts verschiebt und den Steuerschieber 52 des Druckabschneideventils 15 von der ersten Steuerstellung 15a in Richtung der zweiten Steuerstellung 15b betätigt. Der erste Betätigungskolben 35a leitet hierbei die am zweiten Betätigungskolben 35b erzeugte Kraft auf den Steuerschieber 52 des Druckabschneideventils 15 weiter. In der zweiten Steuerstellung 15b des Druckabschneideventils 15 wird durch die Verbindung der Anschlüsse A2, A3 der in der Steuerdruckleitung 8 anstehende Druck verringert, wodurch die Fördervolumenstelleinrichtung 3 in Richtung einer Verringerung des Verdrängervolumens der Axialkolbenpumpe verstellt wird und eine Druckabschneidung erzielt wird.

## Patentansprüche

1. Hydrostatische Axialkolbenmaschine (1), insbesondere Axialkolbenpumpe, mit verstellbarem Verdrängervolumen, die im geschlossenen Kreislauf betrieben ist, wobei das Verdrängervolumen mittels einer Stelleinrichtung (4) einstellbar ist, wobei die Stelleinrichtung (4) eine Druckabschneidefunktion (16) umfasst, die ein Druckabschneideventil (15) aufweist, das in Abhängigkeit von dem Druck an einem ersten Druckanschluss (A) der Axialkolbenmaschine (1) und in Abhängigkeit von dem Druck an einem zweiten Druckanschluss (B) der Axialkolbenmaschine (1) beaufschlagt ist, **dadurch gekennzeichnet, dass** das Druckabschneideventil (15) mit einem ersten Betätigungskolben (35a) in Wirkverbindung steht, der von dem Druck an dem ersten Druckanschluss (A) beaufschlagt ist, und mit einem zweiten Betätigungskolben (35b) in Wirkverbindung steht, der von dem Druck an dem zweiten Druckanschluss (B) beaufschlagt ist.

2. Hydrostatische Axialkolbenmaschine (1) nach Anspruch 1, **dadurch gekennzeichnet, dass** das Druckabschneideventil (15) an einem ersten Anschluss (A1) mit einer Steuerdruckversorgungseinrichtung (20) in Verbindung steht, an einem zweiten Anschluss (A2) mit der Stelleinrichtung (4) in Verbindung steht und an einem dritten Anschluss (A3) mit einem Behälter (13) in Verbindung steht, wobei das Druckabschneideventil (15) eine erste Steuerstellung (15a) aufweist, in der der erste Anschluss (A1) mit dem zweiten Anschluss (A2) verbunden ist und der dritte Anschluss (A3) absperrt ist, und eine zweite Steuerstellung (15b) aufweist, in der der zweite Anschluss (A2) mit dem dritten Anschluss (A3) verbunden ist und der erste Anschluss (A1) absperrt ist, wobei das Druckabschneideventil (15) von einer Federeinrichtung (30) in Richtung der ersten Steuerstellung (15a) beaufschlagt ist und von dem ersten Betätigungskolben (35a) sowie von dem zweiten Betätigungskolben (35b) in Richtung der zweiten Steuerstellung (15b) beaufschlagt ist.

3. Hydrostatische Axialkolbenmaschine (1) nach Anspruch 1 oder 2, **dadurch gekennzeichnet, dass** das Druckabschneideventil (15) einen in einer Gehäusebohrung (51) einer Ventilhülse (50) längsverschiebbar angeordneten Steuerschieber (52) aufweist.

4. Hydrostatische Axialkolbenmaschine (1) nach Anspruch 3, **dadurch gekennzeichnet, dass** der erste Betätigungskolben (35a) und der zweite Betätigungskolben (35b) in einer Gehäusebohrung (65) einer weiteren Ventilhülse (66) längsverschiebbar angeordnet sind, wobei die weitere Ventilhülse (66) an der Ventilhülse (50) lösbar befestigt ist.

5. Hydrostatische Axialkolbenmaschine (1) nach Anspruch 4, **dadurch gekennzeichnet, dass** die Gehäusebohrung (51) der Ventilhülse (50) und die Gehäusebohrung (65) der weiteren Ventilhülse (66) fluchtend angeordnet sind.

6. Hydrostatische Axialkolbenmaschine (1) nach Anspruch 4 oder 5, **dadurch gekennzeichnet, dass** der zweite Betätigungskolben (35b) in der Gehäusebohrung (65) der weiteren Ventilhülse (66) axial benachbart zu dem ersten Betätigungskolben (35a) angeordnet ist.

7. Hydrostatische Axialkolbenmaschine (1) nach einem der Ansprüche 3 bis 6, **dadurch gekennzeichnet, dass** der erste Betätigungskolben (35a) mit einer ersten Stirnfläche (70a) angrenzend an eine Stirnfläche (72) des Steuerschiebers (52) des Druckabschneideventils (15) angeordnet ist und eine der ersten Stirnfläche (70a) gegenüberliegende zweite Stirnfläche (70b) des ersten Betätigungskolbens (35a) von dem Druck am ersten Druckanschluss (A) beaufschlagt ist.

8. Hydrostatische Axialkolbenmaschine (1) nach Anspruch 7, **dadurch gekennzeichnet, dass** der zweite Betätigungskolben (35b) mit einer ersten Stirnfläche (71a) angrenzend an die zweite Stirnfläche (70b) des ersten Betätigungskolbens (35a) angeordnet ist und eine der ersten Stirnfläche (71a) gegenüberliegende zweite Stirnfläche (71b) des zweiten Betätigungskolbens (35b) von dem Druck am zweiten Druckanschluss (B) beaufschlagt ist.

9. Hydrostatische Axialkolbenmaschine (1) nach eine der Ansprüche 4 bis 8, **dadurch gekennzeichnet, dass** an der Gehäusebohrung (65) der weiteren Ventilhülse (66) ein erster Steueranschluss (S1) ausgebildet ist, der mit dem ersten Druckanschluss (A) in Verbindung steht, und ein zweiter Steueranschluss (S2) ausgebildet ist, der mit dem zweiten Druckanschluss (B) in Verbindung steht, wobei der zweite Steueranschluss (S2) von dem ersten Steueranschluss (S1) in Längsrichtung der weiteren Ventilhülse (66) axial beabstandet angeordnet ist.

10. Hydrostatische Axialkolbenmaschine (1) nach einem der Ansprüche 7 bis 9, **dadurch gekennzeichnet, dass** die zweite Stirnfläche (70b) des ersten Betätigungskolbens (35a) an einem im Durchmesser verringerten Zapfenabschnitt des ersten Betätigungskolbens (35a) ausgebildet ist.

11. Hydrostatische Axialkolbenmaschine (1) nach einem der Ansprüche 8 bis 10, **dadurch gekennzeichnet, dass** die erste Stirnfläche (71a) des zweiten Betätigungskolbens (35b) an einem im Durchmesser verringerten Zapfenabschnitt des zweiten Betätigungskolbens (3b) ausgebildet ist.
